# FASCICULE DE BREVET EUROPEEN

(11) **EP 0 272 949 B1**
(45) Date de publication et mention de la délivrance du brevet: **03.04.1991**
(21) Numéro de dépôt: 87402531.5
(22) Date de dépôt: 10.11.1987
(51) Int. Cl.: D06F 37/26

(54) **Lave-linge muni d'une cuve en matière synthétique**
Waschmaschine mit einem Laugenbehälter aus Kunststoff
Washing machine with a tub made of synthetic material

(30) Priorité: 18.11.1986 FR 8615997
(43) Date de publication de la demande: 29.06.1988
(73) Titulaire: CIAPEM, F-69007 - Lyon (FR)
(72) Inventeur: Grabarczyk, Henry, F-75008 Paris (FR)
(74) Mandataire: Phan, Chi Quy

(56) Documents cités:
- EP-A- 0 026 018
- EP-A- 0 124 939
- FR-A- 1 490 093
- FR-A- 1 513 957

## Description

La présente invention concerne un lave-linge muni d'une cuve en matière synthétique.

Dans un lave-linge connu, la cuve en matière synthétique comprend habituellement un corps de cuve et un couvercle de cuve moulés ou injectés, maintenus assemblés soit par une bride circulaire ceinturant leurs rebords soit par de larges agrafes en toles posées à cheval sur le pourtour de leurs rebords. Le montage de cette bride circulaire et la pose de ces larges agrafes en tole qui ne sont pas susceptibles d'être mécanisées à cause de la structure ou forme particulière de ces pièces sont souvent des opérations manuelles longues. En outre, cette bride circulaire et les larges agrafes en tole qui font saillie radialement sur le pourtour des rebords de ces corps et couvercle de cuve, augmentent désavantageusement l'encombrement de la cuve et présente un risque d'accrochage ou désagrafage de la cuve. Un lave-linge correspondant au preambule de la revendication 1 est décrit dans EP-A-0124939.

La présente invention ayant pour but d'éviter ces inconvénients, permet de réaliser un lave-linge économique muni d'une cuve étanche peu encombrante, facile à assembler manuellement ou automatiquement.

Selon l'invention, un lave-linge muni d'une cuve en matière synthétique formée d'un corps de cuve et d'un couvercle de cuve à bords prolongés par des rebords saillants et assemblés par des clips, est caractérisé en ce que la cuve comprend d'une part dans le pourtour des rebords saillants des corps et couvercle de cuve, en des points en vis-à-vis prédéterminés, des encoches alignées d'encastrement des clips, et d'autre part un corps de cuve ayant une ouverture non cylindrique et un couvercle de cuve muni d'une lèvre continue d'emboîtement dans cette ouverture, à configuration identique à celle de cette dernière ouverture non cylindrique.

Pour mieux faire comprendre l'invention on en décrit ci-après un exemple de réalisation illustré par des dessins ci-annexés dont:

- la figure 1 représente une vue schématique en perspective d'un lave-linge muni d'une cuve en matière synthétique selon l'invention;

- la figure 2 représente à une autre échelle, une vue schématique en perspective de la cuve du lave-linge de la figure 1, formée d'un corps de cuve et d'un couvercle de cuve dont les rebords sont maintenus par des clips;

- la figure 3 représente à une autre échelle, une vue suivant le côté "couvercle de la cuve" d'une partie des rebords de la cuve de la figure 2, montrant un clip en position de maintien de ces rebords;

- la figure 4 représente une vue suivant le côté "corps de cuve" d'une partie des rebords de la cuve de la figure 2, montrant un clip en position de maintien de ces rebords;

- la figure 5 représente une vue en perspective d'un clip de maintien des rebords de la cuve de la figure 2, et

- la figure 6 représente une vue de la partie des rebords de la cuve de la figure 3, en coupe suivant un plan VI-VI, montrant en traits pleins un clip en cours de montage sur les rebords de la cuve et en traits discontinus le clip en position de maintien de ces rebords.

Un lave-linge 1 selon un exemple de réalisation de l'invention illustré comprend une carrosserie 2, une cuve 3 en une matière synthétique moulée ou injectée, les autres organes de l'appareil étant de types connus n'étant pas représentés.

La cuve 3 comprend un corps de cuve 4 et un couvercle de cuve 5 dont les rebords saillants 6, 7 sont maintenus assemblés par des clips espacés 8. Le corps de cuve 4 comprend (figure 6) dans son bord d'ouverture 9 sur tout son long, une rainure continue 10 destinée à recevoir un joint torique élastique d'étanchéïté 11, et le couvercle de cuve 5 est pourvu dans son bord 12, sur tout son long et face à cette rainure continue 10 du corps de cuve 4, d'une nervure continue 13 destinée à exercer une pression sur le long du joint torique élastique 11 pour le tasser dans cette rainure 10 et réaliser ainsi une bonne étanchéïté au liquide de la cuve 3. Les bords 9 et 12 des corps de cuve 4 et du couvercle de cuve 5 sont prolongés respectivement dans leur périphérie par des rebords 6 et 7 en saillie vers l'extérieur.

Selon une caractéristique importante, la cuve 3 comprend (figures 3, 4, 6) d'une part dans le pourtour des rebords saillants 6, 7 du corps de cuve 4 et du couvercle de cuve 5 en des points en vis-à-vis espacés prédéterminés, des encoches ou entailles alignées 14, 15 d'encastrement des clips 8, et d'autre part un corps de cuve 4 ayant une ouverture non cylindrique 16 et un couvercle de cuve 5 muni, dans le pourtour de sa surface orientée vers le corps de cuve 4 et sensiblement perpendiculaires à cette surface, d'une lèvre continue 17 d'emboîtement dans cette ouverture, dont la configuration est identique à celle de l'ouverture non cylindrique 16 du corps de cuve 4.

La forme non cylindrique de l'ouverture 16 du corps de cuve 4 et celle de la lèvre continue d'encastrement 17 du couvercle de cuve 5 qui s'emboîte dans cette ouverture 16 empêchent toute libre rotation de ce couvercle 5 vis-à-vis de ce corps 4 de cuve et les encoches ou entailles d'encastrement 14, 15 sont instantanément alignées par paires et prêtes à recevoir les clips 8 dès que le corps de cuve 4 et le couvercle de cuve 5 sont assemblés.

Les clips 8 sont constitués par du fil ou tige métallique élastique tel que fil à ressort mis en forme par pliage.

Les clips 8 ont une forme symétrique à la fois dans le sens longitudinal et dans le sens transversal et comprennent deux extrémités rectilignes et parallèles 19, 20, deux arceaux longitudinaux parallèles 21, 22 et quatre bras 23, 24, 25, 26 reliant ces extrémités rectilignes 19, 20 à ces arceaux longitudinaux 21, 22. Les arceaux 21, 22 ont dans ces clips deux fonctions essentielles: celle d'un rapprochement élastique des extrémités rectilignes parallèles 19, 20 consécutive à toute déformation écartant l'une de l'autre ces extrémités rectilignes, et celles de rampes de mise en place des clips 8 sur les rebords 6 et 7 des corps 4 et couvercle 5 de cuve 3.

Les clips 8 en fil métallique élastique ont par pliage leurs bouts libres 28, 29 disposés dans une 19 de leurs extrémités rectilignes parallèles 19, 20 et présentant un écartement 30 inférieur au diamètre ou section transversale de ce fil. Dans sa position de maintien des bords 9 et 12 des corps 4 et couvercle 5 de cuve 3, le clip 8, par ses extrémités rectilignes parallèles 19, 20 serre élastiquement ces bords l'un contre l'autre (figures 3, 4: en traits pleins - figure 6 : en traits discontinus).

Les deux arceaux longitudinaux 21, 22 du clip 8 ont alors leurs zones centrales logées dans deux paires d'encoches alignées 14, 15 de manière qu'ils ne fassent pas saillie à la périphérie des rebords 6 et 7 de ces corps 4 et couvercle 5 de cuve. Cet encastrement réduit l'encombrement de la cuve 3 et le risque d'accrochage ou de désagrafage du clip 8.

La cuve 3 comprend à chacun des emplacements de montage des clips 8, un bossage central d'arrêt 31 destiné à retenir l'une 19 des extrémités rectilignes 19, 20 du clip 8 et à empêcher toute translation longitudinale du clip 8 dans la direction de son deuxième extrémité rectiligne 20, et deux bossages latéraux d'encadrement 32, 33 (figure 3) destinés à limiter tout déplacement transversal de ce clip 8. Ce groupe de trois bossages 31, 32, 33 définit à chacun des emplacements de montage des clips 8 deux passages parallèles 34, 35 qui prolongent deux paires d'encoches alignées 14, 15 d'encastrement des arceaux du clip 8. Ces passages 34, 35 sont destinés à loger les bras de liaison 23, 25 ou 24, 26 du clip 8. Ces bossages 31, 32, 33 sont de préférence formés dans le bord 12 du couvercle de cuve 5 sur sa surface orientée vers l'extérieur.

Lors d'une mise en place d'un clip 8 sur les rebords 6 et 7 dans un assemblage des corps 4 et couvercle 5 de cuve, le couvercle de cuve 5 étant de préférence orienté vers le haut, le clip 8 est posé sur les rebords 6, 7 de cuve (figure 6) avec sa première extrémité rectiligne 19 disposée entre les bossages latéraux 32, 33 et accrochée au bossage central d'arrêt 31 et avec sa deuxième extrémité rectiligne 20 reposant librement sur le chant des rebords 6, 7 et une force F est manuellement ou mécaniquement appliquée suivant la flèche F sur les arceaux 21, 22 du clip 8 dans leurs zones voisines de la deuxième extrémité rectiligne 20 du clip 8. Cette force F tend à aplatir les arceaux 21, 22 par conséquent à écarter cette deuxième extrémité rectiligne 20, de la première extrémité rectiligne 19, à faire glisser cette deuxième extrémité rectiligne 20 sur les rebords 6 et 7 et à forcer cette deuxième extrémité 20 à franchir la ligne la plus éloignée de la première extrémité 19 ou point fort de passage 38 et à atteindre en fin de course une ligne 39 sur le bord 9 des clips de cuve 4, la moins éloignée de cette première extrémité 29 du clip 8. La première extrémité rectiligne 19 du clip 8 retenue par le bosssage 31 et la deuxième extrémité rectiligne 20 de ce clip s'arrêtant sur la ligne 39 sont alors sensiblement alignées avec les axes de la rainure continue 10, du joint torique 11 du corps de cuve 4 et de la nervure continue 13 du couvercle de cuve 5. La direction de l'effort exercé par le clip 8 passe ainsi par l'axe du joint 11. Une bonne étanchéïté de la cuve 3 est de ce fait obtenue. Habituellement la ligne la plus éloignée de la première extrémité 19 du clip 8 posé sur les rebords 6, 7 est une arête angulaire 37 du chant du rebord 6 du corps de cuve 4, tournée vers l'extérieur, représentée en traits discontinus dans la figure 6. Dans un montage du clip 8 pour faciliter le glissement de sa deuxième extrémité rectiligne 20, cette arête angulaire 37 est tronquée et arrondie en 38 qui devient ainsi un point fort de passage pour le clip 8.

La forme symétrique du clip 8, à la fois dans son sens longitudinal et dans son sens transversal, simplifie l'opération de positionnement de la pièce dans un montage sur les rebords 6, 7 de la cuve et facilite une automatisation ou mécanisation de l'assemblage de la cuve 3.

Pour obtenir une limitation de la pression de la nervure continue 13 exercée sur le joint torique d'étanchéïté 11 autrement dit un écrasement limité de ce joint, des butées radiales espacées 40 sont formées sur le bord 9 de l'ouverture du corps de cuve 5. Dans une variante de réalisation non représentée, ces butées radiales espacées 40 sont remplacées par une butée périphérique continue.

Dans le couvercle de cuve 5, la nervure continue 13 comprend une hauteur soit constante ou uniforme soit variable en différents points de son long de manière que sa mesure passe régulièrement par une valeur minimale h en ses points faisant face aux clips 8 et par une valeur maximale H en ses points en vis-à-vis des milieux des espaces séparant deux clips 8 consécutifs. Cette variation de la hauteur de la nervure continue 13 permet de compenser les fléchissements du bord 12 du couvercle de cuve 5 entre deux clips 8 consécutifs, et d'obtenir en conséquence une pression relativement uniforme de cette nervure continue 13 sur le long du joint torique d'étanchéïté 11 malgré un espacement des points de maintien des corps 4 et couvercle 5 de cuve dans leur assemblage, assurés par les clips 8.

Selon la structure décrite ci-dessus, la cuve 3 est facile à réaliser et peu coûteuse et peut, lors de son assemblage par des clips 8, accepter facilement et avantageusement de grandes tolérances de fabrication sans compromettre son étanchéïté au liquide. Le lave-linge 1 est de ce fait économique.

Dans une variante de réalisation non représentée, la rainure 10 destinée à la réception du joint torique d'étanchéïté 11 est formée dans le bord 12 du couvercle de cuve 5 tandis que la nervure continue 13 est réalisée sur le bord 9 du corps de cuve 4. Leurs caractéristiques et leur assemblage sont analogues à ceux de l'exemple illustré dans les figures 2 à 6.

## Revendications

1. Lave-linge muni d'une cuve en matière synthétique formée d'un corps de cuve et d'un couvercle de cuve à bords prolongés par des rebords saillants et assemblés par des clips, caractérisé en ce que la cuve (3) comprend d'une part dans le pourtour des rebords saillants (6, 7) des corps (4) et couvercle (5) de cuve, en des points en vis-à-vis prédéterminés, des encoches alignées (14, 15) d'encastrement des clips (8), et d'autre part un corps de cuve (4) ayant une ouverture non cylindrique (16) et un couvercle de cuve (5) muni d'une lèvre continue (17) d'emboîtement dans cette ouverture, à configuration identique à celle de cette dernière ouverture non cylindrique.

2. Lave-linge selon la revendication 1, caractérisé en ce que dans la cuve (3), les clips (8) ont une forme symétrique à la fois dans le sens longitudinal et dans le sens transversal et comprennent deux extrémités rectilignes parallèles (19, 20), deux arceaux longitudinaux parallèles (21, 22) et quatre bras (23, 24, 25, 26) reliant ces extrémités (19, 20) à ces arceaux (21, 22).

3. Lave-linge selon la revendication 2, caractérisé en ce que les clips (8) sont constitués par du fil ou tige métallique élastique tel que fil à ressort, mis en forme par pliage.

4. Lave-linge selon la revendication 3, caractérisé en ce que les clips (8) en fil métallique élastique ont par pliage leurs bouts libres (28, 29) disposés dans une de leurs extrémités rectilignes parallèles (19, 20) et présentant un écartement (30) inférieur à la section transversale de ce fil.

5. Lave-linge selon la revendication 2, caractérisé en ce que la cuve (3) comprend à chacun des emplacements de montage des clips (8), un bossage central d'arrêt (31) destiné à retenir l'une (19) des extrémités rectilignes (19, 20) du clip (8) et à empêcher toute translation longitudinale de ce clip (8) dans la direction de sa deuxième extrémité rectiligne (20), et deux bossages latéraux d'encadrement (32, 33) destinés à limiter tout déplacement transversal de ce clip (8).

6. Lave-linge selon la revendication 2, caractérisé en ce que dans la cuve (3), les clips (8) dans leur position de maintien des bords (9, 12) ont les zones centrales de leurs arceaux longitudinaux parallèles (21, 22) logées dans des paires d'encoches alignées (14, 15) des rebords (6, 7) des corps (4) et couvercle (5) de la cuve.

7. Lave-linge selon la revendication 5, caractérisé en ce que dans la cuve (3), chacun des groupes de bossages central d'arrêt (31) et latéraux d'encadrement (32, 33) définit à chacun des emplacements de montage des clips (8) deux passages parallèles (34, 35) qui prolongent deux paires d'encoches alignées (14, 15) d'encastrement des arceaux (21, 22) du clip (8), et qui sont destinés à loger des bras de liaison (23, 25 ou 24, 26) de ce clip (8).

8. Lave-linge selon l'une des revendications 5 et 7, caractérisé en ce que dans la cuve (3), les bossages central d'arrêt (31) et latéraux d'encadrement (32, 33) sont formés sur la surface extérieure du bord (12) du couvercle de cuve (5).

9. Lave-linge selon la revendication 1, dans lequel la cuve (3) comporte dans le bord du corps (4) ou du couvercle (5) de cuve, sur tout son long une rainure continue (10) recevant un joint torique élastique d'étanchéïté (11) et dans le bord du couvercle (5) ou du corps (4) de cuve, sur tout son long, une nervure continue (13) ayant une configuration identique et coaxiale à celle de cette rainure continue (10) et de ce joint torique d'étanchéïté (11), et destinée à exercer une pression sur le long de ce joint (11) pour réaliser une étanchéïté au liquide de la cuve (3), caractérisé en ce que dans la cuve (3), les clips (8) dans leur position de maintien des bords (9, 12) ont leurs extrémités rectilignes (19, 20) sensiblement alignées avec les axes de la rainure continue (10), du joint torique d'étanchéïté (11) et de la nervure continue (13).

10. Lave-linge selon la revendication 9, caractérisé en ce que dans la cuve (3), la nervure continue (13) coopérant avec le joint torique d'étanchéïté (11), a une hauteur variable en différents points de son long de manière que sa mesure passe régulièrement par une valeur minimale "h" en ses points faisant face aux clips (8) et par une value maximale "H" en ses points en vis-à-vis des milieux des espaces séparant deux clips (8) consécutifs.

11. Lave-linge selon la revendication 1, caractérisé en ce que dans la cuve (3), l'arête angulaire (37) du chant du rebord saillant (6) du corps de cuve (4), tournée vers l'extérieur, est tronquée et arrondie pour former un point fort de passage (38) pour le clip (8).

## Claims

1. A washing-machine with a tub made of synthetic material and consisting of a tub body and a tub lid, both having edges which are extended by projecting rims and assembled by clips, characterized in that the tub (3) comprises firstly aligned notches (14, 15) for receiving the clips (8) all along the length of the projecting rims (6, 7) of the tub body (4) and of the tub lid (5) at predetermined facing points, and secondly a tub body (4) having a non-cylindrical opening (16) and a tub lid (5) supplied with a continuous lip (17) nested in this opening and having a configuration identical to that of said non-cylindrical opening.

2. A washing-machine according to claim 1, characterized in that in the tub (3) , the clips (8) are symmetrical in shape both in the longitudinal and in the transversal direction and comprise two parallel rectilinear ends (19, 20) , two parallel longitudinal bows (21, 22) and four arms (23, 24, 25, 26) between said ends (19, 20) and said bows (21, 22).

3. A washing-machine according to claim 2, characterized in that the clips (8) are made from resilient metal wires or rods such as spring wires which are shaped by bending.

4. A washing-machine according to claim 3, characterized in that the free terminals (28, 29) of the resilient metal wire clips (8) are disposed by bending in one of their rectilinear parallel ends (19, 20) and present an interspace (30) which is smaller than the cross-section of said wire.

5. A washing-machine according to claim 2, characterized in that the tub (3) presents at each clip (8) mounting site a central stop (31) intended to retain one of the rectilinear ends (19) of the clip (8) and to hinder any longitudinal translational movement of this clip (8) in the direction towards its second rectilinear end (20), as well as two lateral stops (32, 33) intended to restrict any transversal displacement of the clip (8).

6. A washing-machine according to claim 2, characterized in that the central zones of the longitudinal parallel bows (21, 22) of the clips (8), when in their position of holding the edges (9, 12) of the tub (3), are housed in pairs of aligned notches (14, 15) of the rims (6, 7) provided on the tub body (4) and the tub lid (5).

7. A washing-machine according to claim 5, characterized in that each group of central and lateral stops (31, 32, 33) defines in the tub (3) at each of the clip (8) mounting sites two parallel passageways (34, 35) which constitute extensiosn of two pairs of aligned notches (14, 15) for housing the bows (21, 22) of the clip (8) and which are intended to house link-ing arms (23, 25 or 24, 26) of the clip (8).

8. A washing-machine according to one of claims 5 and 7, characterized in that in the tub (3), the central and lateral stops (31, 32, 33) are located on the outer surface of the edge (12) of the tub lid (5).

9. A washing-machine according to claim 1, in which the tub (3) comprises all along the edge of the tub body (4) or of the tub lid (5) a continuous groove (10) for receiving a resilient sealing ring (11) and all along the edge of the tub lid (5) or of the tub body (4) a continuous rib (13) having an identical and coaxial configuration to that of the continuous groove (10) and of the sealing ring (11) and intended to apply a pressure all along the length of this sealing ring (11) in order to realize the sealing of the tub (3) against the washing liquid, characterized in that the rectilinear ends (19, 20) of the clips (8), when in their position of holding the edges (9, 12) of the tub (3) , are substantially aligned with the axes of the continuous groove (10), of the sealing ring (11) and of the continuous rib (13).

10. A washing-machine according to claim 9, characterized in that the height of the continuous rib (13) which cooperates in the tub (3) with the sealing ring (11) presents a variable height at different points along its circonference such that this height changes regularly between a minimum value "h" at points facing the clips (8) and a maximum value "H" at intermediate points between two consecutive clips (8).

11. A washing-machine according to claim 1, characterized in that the outwardly turned angular arris (37) of the edge of the projecting rim (6) in the body (4) of the tub (3) is truncated and rounded off in order to constitute a critical passage point (38) for the clip (8).

## Patentansprüche

1. Waschmaschine mit einem Kunststoffbottich, der von einem Bottichkörper und einem Bottichdeckel gebildet wird, wobei beide Ränder besitzen, die durch vorspringende Krempen verlängert sind und durch Schnapporgane zusammengehalten werden, dadurch gekennzeichnet, daß der Bottich (3) einerseits auf dem Umfang der vorspringenden Krempen (6, 7) des Bottichkörpers (4) und des Bottichdeckels (5) an bestimmten einander gegenüberliegenden Punkten miteinander fluchtende Einschnitte (14, 15) zum Einsetzen der Schnapporgane sowie andererseits einen Bottichkörper (4) mit einer nicht-zylindrischen Öffnung (16) und einen Bottichdeckel (5) mit einer durchgehenden Lippe (17) aufweist, die in die Öffnung hineinpaßt und deren Konfiguration der der nicht-zylindrischen Öffnung gleicht.

2. Waschmaschine nach Anspruch 1, dadurch gekennzeichnet, daß im Bottich (3) die Schnapporgane (8) eine sowohl in Längs- als auch in Querrichtung symmetrische Form aufweisen und zwei parallele geradlinige Endstrecken (19, 20) , zwei parallele Längsbögen (21, 22) und vier Arme (23, 24, 25, 26) besitzen, die die Endstrecken (19, 20) und die Bögen (21, 22) miteinander verbinden.

3. Waschmaschine nach Anspruch 2, dadurch gekennzeichnet, daß die Schnapporgane (8) von elastischen Metalldrähten oder Stangen wie z.B. Federdrähten gebildet werden, die durch Biegen in Form gebracht sind.

4. Waschmaschine nach Anspruch 3, dadurch gekennzeichnet, daß die freien Endstrecken (28, 29) des die Schnapporgane (8) bildenden elastischcn Metalldrahts durch Biegen in eine der parallelen geradlinigen Endstrecken (19, 20) gelegt sind und einen Abstand (30) voneinander besitzen, der kleiner als der Querschnitt des Drahts ist.

5. Waschmaschine nach Anspruch 2, dadurch gekennzeichnet, daß der Bottich (3) an jeder Montagestelle eines Schnapporgans (8) einen zentralen Anschlagvorsprung (31), der dazu bestimmt ist, eine der geradlinigen Endstrecken (19, 20) des Schnapporgans (8) festzuhalten und jegliche Längsbewegung des Schnapporgans (8) in Richtung auf die zweite geradlinige Endstrecke (20) zu verhindern, sowie zwei seitliche Begrenzungsvorsprünge (32, 33) besitzt, die dazu bestimmt sind, jede Querverschiebung des Schnapporgans (8) zu begrenzen.

6. Waschmaschine nach Anspruch 2, dadurch gekennzeichnet, daß die Schnapporgane (8) am Bottich (3) in ihrer die Ränder (9, 12) haltenden Lage mit den zentralen Zonen ihrer parallelen Längsbögen (21, 22) in Paare von fluchtenden Nuten (14, 15) der Krempen (6, 7) des Bottichkörpers (4) und des Bottichdekkels (5) eingesetzt sind.

7. Waschmaschine nach Anspruch 5, dadurch gekennzeichnet, daß jede der Gruppen von zentralen Anschlagvorsprüngen (31) und seitlichen Begrenzungsvorsprüngen (32, 33) an jedem Montageort eines Schnapporgans (8) am Bottich (3) zwei parallele Durchlässe (34, 35) definiert, die zwei Paare von fluchtenden Nuten (14, 15) zum Einsetzen der Bögen (21, 22) des Schnapporgans (8) verlängern und dazu bestimmt sind, Verbindungsarme (23, 25 oder 24, 26) dieses Schnapporgans (8) aufzunehmen.

8. Waschmaschine nach einem der Ansprüche 5 und 7, dadurch gekennzeichnet, daß die zentralen Anschlag- und seitlichen Begrenzungsvorsprünge (31, 32, 33) auf der äußeren Oberfläche des Rands (12) des Bottichdeckels (5) ausgebildet sind.

9. Waschmaschine nach Anspruch 1, in der der Bottich (3) entlang der ganzen Länge des Rands des Bottichkörpers (4) oder des Bottichdeckels (5) eine durchgehende Rinne (10) besitzt, die eine elastische Ringdichtung (11) aufnimmt, während entlang des ganzen Rands des Deckels (5) oder des Körpers (4) des Bottichs eine kontinuierliche Rippe (14) vorgesehen ist, deren Konfiguration der der kontinuierlichen Rinne (10) und der Ringdichtung (11) gleicht und zu denen sie koaxial verläuft, und die dazu bestimmt ist, einen Druck über die ganze Länge dieser Dichtung (11) auszuüben, um eine Dichtheit des Bottichs (3) bezüglich der Waschflüssigkeit sicherzustellen, dadurch gekennzeichnet, daß die Schnapporgane (8) in ihrer Halteposition auf den Rändern (9, 12) des Bottichs (3) mit ihren geradlinigen Endstrecken (19, 20) im wesentlichen wie die Achsen der durchgehenden Rinne (10), der Ringdichtung (11) und der durchgehenden Rippe (13) ausgerichtet sind.

10. Waschmaschine nach Anspruch 9, dadurch gekennzeichnet, daß die durchgehende Rippe (13), die im Bottich (3) mit der Ringdichtung (11) zusammenwirkt, eine variable Höhe an verschiedenen Punkten ihrer Länge besitzt, so daß das Höhenmaß regelmäßig mäßig einen Mindestwert "h" an Punkten in Höhe der Schnapporgane (8) und einen Höchstwert "H" an Punkten annimmt, die in Höhe der Mitte zwischen zwei aufeinanderfolgenden Schnapporganen (8) liegen.

11. Waschmaschine nach Anspruch 1, dadurch gekennzeichnet, daß im Bottich (3) die nach außen gewandte scharfe Kante (37) des Rands der vorspringenden Krempe (6) des Bottichbehälters (4) abgeschnitten und abgerundet ist, um einen kritischen Übergangspunkt (38) für das Spannorgan (8) zu bilden.
